# EUROPÄISCHE PATENTSCHRIFT

(11) **EP 0 512 331 B1**
(45) Veröffentlichungstag und Bekanntmachung des Hinweises auf die Patenterteilung: **18.09.1996**
(21) Anmeldenummer: 92106953.0
(22) Anmeldetag: 23.04.1992
(51) Int. Cl.: E21B 21/00

(54) **Einrichtung zur Reinigung der bohrlochnahen Zone**
Device for cleaning the well-bore-surrounding-zone
Dispositif pour nettoyer la zone proche du trou de sondage

(30) Priorität: 06.05.1991 SU 4928469
(43) Veröffentlichungstag der Anmeldung: 11.11.1992
(73) Patentinhaber: WAVE TEC Ges.m.b.H., A-2361 Laxenburg (AT)
(72) Erfinder: Ganijew, Rifner Wassilowitsch, Moskau 113 095 (SU); Mufasalow, Robert Schakurowitsch, BaSSR 452 620 (SU); Wasiliew, Remus Chusainowitsch, Moskau 119 435 (SU); Sacharow, Jurij Petrowitsch, Moskau 123 495 (SU); Muchutdinow, Raschid Gabdulatifowitsch, Moskau 121 019 (SU)
(74) Vertreter: Müller, Hans-Jürgen, Dipl.-Ing.

(56) Entgegenhaltungen:
- WO-A-91/14076
- GB-A- 2 224 054

## Beschreibung

Die vorliegende Einrichtung bezieht sich auf Einrichtungen zur Reinigung der bohrlochnahen Zone unter Benutzung von hydrodynamischen Wellen.

Es ist eine Einrichtung zur Reinigung der bohrlochnahen Zone (S.M. Godiev "Inspolzovanie vibratsii v. dobyche nefti" (Ausnutzung von Vibrationen in der Erdölförderung), 1977, Verlag "Nedra" (Moskau), S. 50, Fig. 27) bekannt, die einen hohlen Körper mit einer in diesem angeordneten Baugruppe zur Erzeugung von hydrodynamischen Wellen enthält, die eine Hülse darstellt, die im Körper mit Mindestabständen von seinen Wänden untergebracht ist. Die Hülse ist in Wälzlagern drehbar um ihre Achse angeordnet. An den Wänden des Körpers und der Hülse gibt es Öffnungen, die als Kanäle zum Durchgang der Flüssigkeit dienen. Der Körper weist radiale und die Hülse tangentiale Austrittskanäle auf. Um einen Leckverlust der Flüssigkeit durch den Ringspalt zu verhindern, wird im oberen Teil zwischen dem Körper und der Hülse eine Manschettendichtung angeordnet. Die Austrittskanäle der Hülse und des Körpers liegen in der gleichen Ebene.

Die Einrichtung mit Steigrohren wird in ein Bohrloch bis auf die Höhe der Anordnung von Perforationsöffnungen abgesenkt. Durch die Steigrohre wird eine Arbeitsflüssigkeit eingepreßt. Die Flüssigkeit strömt, indem sie in den Hohlraum der Hülse kommt, auch in deren tangential angeordneten Austrittskanäle ein. Aus ihnen strömt die Flüssigkeit in die radialen Kanäle des Körpers und von da aus in den Ringraum des Bohrlochs ein.

Fließt die Flüssigkeit durch die tangentialen Kanäle der Hülse mit einer hohen Geschwindigkeit aus, wird an der Hülse ein Reaktions-Drehmoment erzeugt, wodurch sie in Drehung um den Körper versetzt wird. Hierbei werden die Kanäle der Hülse und des Körpers periodisch mit einer bestimmten Frequenz geschlossen und geöffnet. Durch die periodische Überdeckung der Kanäle in der bohrlochnahen Zone werden hydrodynamische Flüssigkeitsdruckimpulse erzeugt. Die Amplitude und die Frequenz der hydrodynamischen Impulse hängen vom Druck der gespülten Flüssigkeit und der Frequenz der Rotation der Hülse um den Körper ab.

Die erzeugten hydrodynamischen Impulse tragen aber infolge deren unzureichender Stärke zur Zerstörung verschiedener Ablagerungen an den Bohrlochwänden nicht bei, ermöglichen keine Reinigung der verstopften Porenkanäle einer Erdölschicht.

Darüber hinaus weist die bekannte Einrichtung eine komplizierte Konstruktion auf, was deren Herstellungskosten erhöht und deren Betriebssicherheit herabsetzt, während das Vorhandensein der beweglichen Baugruppen und Teile in der Konstruktion deren intensiven mechanischen Verschleiß und eine Verringerung der Betriebsdauer der Einrichtung bewirkt.

All das führt dazu, daß die bekannte Einrichtung keine wirksame Reinigung der bohrlochnahen Zone sichert und eine Steigerung der Ergiebigkeit einer Bohrung und der Erdölabgabe einer Schicht nicht fördert.

Eine Einrichtung zur Reinigung der bohrlochnahen Zone gemäß dem Oberbegriff des Patentanspruchs 1 ist bereits bekannt aus der GB-A-2 224 054. Dort wird vorgeschlagen, den durch die Wirbelkammer und deren Austrittskanal gebildeten Hohlraum pilzförmig auszugestalten, um im Bereich außerhalb des Austrittskanals einen sich im wesentliche ringförmig drehenden und mit dem Abstand vom Austrittskanal radial nach außen ausbreitenden Wirbel zu bilden, der im Zentrum einen Unterdruck aufweist und dort parallel zur Längsrichtung eine Gegenströmung erzeugt. Dieser sich vom Austrittskanal ausbreitende Wirbel hat die Aufgabe, außerhalb des Austrittskanals aus der Wirbelkammer angeordnete Schneidzähne, Brechrollen oder dergleichen zu reinigen.

Der Erfindung liegt die Aufgabe zugrunde, eine derartige Einrichtung hinsichtlich ihrer Reinigungswirkung auf einfache Weise noch weiter zu verbessern.

Die Erfindung ist im Patentanspruch 1 gekennzeichnet und in Unteransprüchen derselben sind weitere Verbesserungen beansprucht.

Die Ausführung der Baugruppe zur Erzeugung von hydrodynamischen Wellen in Form einer Wirbelkammer mit den tangential angeordneten Eintrittskanälen gestattet es, hydroakustische Wellen mit einem breiten Frequenzspektrum zur Einwirkung auf eine produktive Schicht zu erzeugen. Darüber hinaus erlaubt es die Verwendung der Wirbelkammer, eine Unterdruckzone, d.h. eine Depression, in der bohrlochnahen Zone zu schaffen. All das verbessert die Reinigung der Porenkanäle beträchtlich und vergrößert den Erdölzufluß zur Bohrung.

Die Einengung des Austrittskanals der Wirbelkammer ist dadurch bedingt, daß mit abnehmendem Kanaldurchmesser die Rotationsfrequenz der Flüssigkeit proportional zum Verhältnis der Durchmesser der Wirbelkammer und des Austrittsstutzens zunimmt, und dementsprechend nimmt auch die Frequenz der Wellenstrahlung zu.

Erfindungsgemäß ist die Baugruppe zur Erzeugung von hydrodynamischen Wellen mit mindestens einer zusätzlichen Wirbelkammer versehen, die in Strömungsrichtung vor der Wirbelkammer angeordnet und mit dem Hohlraum des Hohlkörpers ebenfalls durch tangential angeordnete Eintrittskanäle verbunden ist sowie zwei sich kegelig verjüngende, entgegengesetzt gerichtete Austrittskanäle aufweist, die im wesentlichen rechtwinklig zur Längsrichtung des Hohlkörpers verlaufen.

Dies gestattet es, die Zone der Einwirkung auf eine Erdölschicht zu vergrößern und den Prozeß der Reinigung der bohrlochnahen Zone zu intensivieren.

Es ist zweckmäßig, daß in der Wand der Wirbelkammer auf dem Abschnitt der Anordnung ihres Austrittskanals ein mit dem Innenraum der Wirbelkammer verbundener toroidaler Hohlraum ausgeführt ist.

Der in der Wand der Wirbelkammer ausgeführte toroidale Resonanzraum dient zur Amplitudenverstärkung der erzeugten Wellen unter den Resonanzbedinungen. Außerdem tragen zur Amplitudenverstärkung Wellen bei, die durch eine scharfe Kante des Eintrittskanals des toroidalen Hohlraumes erzeugt werden. Wenn der radial-tangentianale Strom mit einer hohen Geschwindigkeit auf die scharfe Kante am Eingang der Resonanzkammer aufläuft, werden daran Selbstschwingungen geringer Amplitude erregt, die Schneidenton-Wellen erzeugen, deren Frequenz von der Ausströmungsgeschwindigkeit, der Dichte der injizierten Flüssigkeit und der Steifheit der Resonatorwand selbst abhängig ist.

Es ist vorteilhaft, daß die Baugruppe zur Erzeugung von hydrodynamischen Wellen mit einer Leitschaufel versehen ist, die im Unterteil der Wirbelkammer in der Weise angeordnet ist, daß zwischen der äußeren Stirnfläche der Wirbelkammer und der ihr zugekehrten Innenfläche der Leitschaufel, die abgerundet ausgeführt sind, ein Ringkanal gebildet wird.

Die in der Nähe der Stirnfläche der Wand der Wirbelkammer angeordnete Leitschaufel bildet einen Ringkanal - Düse - und formiert aus dem aus dem Austrittskanal ausfließenden radialtangentialen Strom einen Ringstrom und richtet ihn durch den Ringraum nach oben. Dies trägt zur Verbesserung der Güte des Vakuums und der Depressionseinwirkung auf die bohrlochnahe Zone bei.

Die Ausführung der Stirnfläche der Wand der Wirbelkammer mit einer radialen Abrundung gestattet es, die hydrodynamischen Verluste bei einer Umlenkung und Formierung des nach oben gerichteten Stroms geringer zu halten.

Um einen Unterdruckkern in der Wirbelkammer zu erzeugen und die Schwingungsamplitude des Flüssigkeitsdrucks zu erhöhen, ist es notwendig, daß die tangential angeordneten Eintrittskanäle der zusätzlichen Wirbelkammer unter einem Winkel zu deren Achse ausgeführt und nach entgegengesetzten Seiten gerichtet sind.

Zweckmäßig ist, daß der Hohlraum der Wirbelkammer kugelförmig ausgebildet ist.

Die Wahl der Form der Wirbelkammer in Kugelgestalt ist auf eine hohe Amplitude der durch im Selbstschwingungszustand mit einer periodischen hydraulischen Selbstsperrung des Austrittskanals arbeitende Kugelstrahler erzeugten Wellen zurückzuführen.

Es ist bevorzugt, daß die Wirbelkammer mit einem in dieser Richtung ihrer Längsachse verlaufenden und in ihrem Oberteil befestigten kegelförmigen Hohlleiter versehen ist, wobei die Kegelverjüngung seiner Seitenfläche aus der Beziehung$\text{θ < ϕ ≤ 20'}$
ermittelt wird, worin
- ϕ: die Kegelverjüngung der Seitenfläche des Hohlleiters;
- 0': der kritische Gleitwinkel einer in der Wirbelkammer erzeugten, auf den Hohlleiter einfallenden Welle
ist.

Die Ausstattung der Wirbelkammer mit dem kegelförmigen Hohlleiter bezweckt die Verhinderung eines hydrodynamischen und hydroakustischen Kavitationsverschleißes des Zentralteiles des Kopfes der Wirbelkammer. Darüber hinaus bringt der kegelförmige Hohlleiter die Kavitationsblasen außerhalb der Wirbelkammer.

Die Auswahl der Kegelverjüngung ϕ des Hohlleiters nicht oberhalb eines Doppelwertes des kritischen Gleitwinkels 0'einer Einfallswelle (d.h. θ < ϕ ≤ 20') ist darin begründet, daß die Grenzfläche der zwei Medien (injizierte Flüssigkeit und Metall) mit verschiedenen Dichten und Kompressibilitäten eine Reflexions-, Absorptions- und brechende Fläche darstellt. Liegt der Gleitwinkel 0 der Einfallswelle nicht oberhalb des kritischen Gleitwinkels 0', findet eine Totalreflexion der Einfallswelle statt, derartige Welle überträgt keine Energie vom ersten Medium (von der Flüssigkeit) zum zweiten Medium (zum Metall), und die Gesamtenergie der Einfallwelle wird von der Oberfläche des Hohlleiters zum ersten Medium rückgestrahlt. Als Gleitwinkel 0 wird ein Winkel zwischen der Ausbreitungswinkel der Welle und der Grenzfläche bezeichnet. Der Kosinus des kritischen Gleitwinkels 0' ist gleich dem Brechungskoeffizienten des zweiten Mediums in Bezug auf das erste Medium (Snelliussches Gesetz), d.h.${\text{cos 0'= c/c}}_{\text{1}} \text{= n}$ worin
- c: die Schallgeschwindigkeit in der injizierten Flüssigkeit;
- c₁: die Schallgeschwindigkeit im Metall;
- n: der Brechungskoeffizient
ist.

Die Kegelverjüngung ϕ des Hohlleiters darf nicht oberhalb von 20' liegen, d.h. 0 < ϕ ≤ 20'.

Es ist auch sinnvoll, daß die Baugruppe zur Erzeugung von hydrodynamischen Wellen mit einer Resonanzkammer versehen ist, deren Hohlraum mit dem Hohlraum der Wirbelkammer verbunden und in der mit der Möglichkeit einer Verschiebung in Längsrichtung ein Kolben mit einer Stange untergebracht ist.

Dies gestattet es, die Frequenz der erzeugten Wellen auf eine Resonanzfrequenz bei verschiedenen Durchflußmengen und Dichten der injizierten Flüssigkeit abzustimmen. Die Abstimmung auf die Resonanzfrequenz erfolgt durch Verschiebung des Kolbens mittels einer Schneckenstange und durch Änderung des Volumens der Resonanzkammer unter dem Kolben.

Die Einrichtung zur Reinigung der bohrlochnahen Zone, die mit der erfindungsgemäßen Wirbelkammer versehen ist, gestattet es also, eine komplexe Bohrlochbehandlung in Verbindung mit thermisch-physikalisch-chemischen Verfahren durchzuführen sowie die Produktivität und die Erdölabgabe einer Schicht zu steigern. Die Einrichtung weist eine einfache Konstruktion auf, ist betriebssicher und herstellungsgerecht.

Die vorliegende Erfindung wird nachstehend an konkreten Ausführungsbeispielen anhand der beigelegten Zeichnungen näher erläutert. Es zeigen:
Fig. 1 die Gesamtansicht einer Einrichtung zur Reinigung der bohrlochnahen Zone;
Fig. 2 einen II-II-Schnitt nach Fig. 1;
Fig. 3 eine Ansicht in Pfeilrichtung A zu Fig. 1;
Fig. 4 eine Ansicht in Pfeilrichtung B. zu Fig. 2;
Fig. 5 die Gesamtansicht der erfindungsgemäßen Einrichtung zur Reinigung der bohrlochnahen Zone mit zwei zusätzlichen Wirbelkammern;
Fig. 6 die Gesamtansicht einer Einrichtung zur Reinigung der bohrlochnahen Zone mit einem toroidalen Hohlraum in der Wand der Wirbelkammer;
Fig. 7 einen VII-VII-Schnitt zu Fig. 6;
Fig. 8 eine Wirbelkammer mit einem kegelförmigen Hohlleiter;
Fig. 9 einen kegelförmigen Hohlleiter;
Fig. 10 eine Wirbelkammer mit einer Resonanzkammer;
Fig. 11 eine Wirbelkammer mit einem kugelförmigen Innenraum;
Fig. 12 eine Skizze für den Ausfluß einer Arbeitsflüssigkeit aus dem Austrittskanal der Wirbelkammer.

### Beste Ausführungsform der Erfindung

Die erfindungsgemäße Einrichtung zur Reinigung der bohrlochnahen Zone enthält einen Hohlkörper 1 (Fig. 1 bis 4) mit einem Eintrittskanal 2. Innerhalb des Körpers 1 ist eine Wirbelkammer 3 einer Baugruppe zur Erzeugung von hydrodynamischen Wellen mit tangential gerichteten Eintrittskanälen 4 angeordnet. Die Wirbelkammer 3 weist einen sich kegelig verjüngenden (trichterförmigen) Austrittskanal 5 zum Austritt eines Arbeitsmediums auf. Die Stirnfläche 6 der Kammer 3 ist radial abgerundet, und an sie ist mittels Schrauben 7 eine Leitschaufel 8 derart angeschraubt, daß zwischen ihnen ein Ringkanal 9 gebildet ist, der mit dem Ringraum der Bohrung kommuniziert. Im Bohrloch ist zwischen der Kammer 3 und einer Futterrohrkolonne 10 eine ringformige Mischkammer 11 gebildet, während zwischen dem Körper 1 und der Futterrohrkolonne 10 eine ringförmiger Diffusor 12 gebildet ist. Auf solche Weise bilden der Kanal 10, die Mischkammer 11 und der Diffusor 12 eine Strahlpumpe, die im Arbeitsvorgang einen Unterdruck erzeugt und eine Depressionswirkung auf eine produktive Schicht ausübt. Die Einrichtung wird im Bohrloch durch Rippen 13 zentriert. Die Einrichtung wird mit der Futterrohrkolonne 14 mittels Kegelgewinde verbunden.

Um die Wellenwirkung auf eine Schicht zu erhöhen, besitzt die Baugruppe zur Erzeugung von hydrodynamischen Wellen mindestens eine zusätzliche Wirbelkanmer. In Fig. 5 ist eine Ausführungsform der Baugruppe zur Erzeugung von hydrodynamischen Wellen mit zwei zusätzlichen Wirbelkammern 16, 17, die senkrecht zur Achse des Körpers 1 angeordnet sind, dargestellt. Die Wirbelkammer 17 ist mit zwei entgegengesetzt gerichteten Austrittskanälen 18 ausgeführt. Die tangential gerichteten Eintrittskanäle 19 und 20 der Kammern 16 bzw. 17 liegen unter einem Winkel zu deren Achsen und sind nach entgegengesetzten Seiten gerichtet. Der Schnitt der tangentialen Kanäle 19 und 20 kann kreis- oder schlitzförmig ausgebildet werden.

Um die Amplitude der erzeugten Wellen zu vergrößern, kann in der Wand der Kammer 3 (Fig. 6, 7) eine toroidale Resonanzkammer 21 mit einem vereinigten ringförmigen Ein- und Austrittskanal 22 (Fig. 6) und mit einer scharfen Kante 23 ausgeführt werden.

Um einen Kavitationsverschleiß der Wirbelkammer 3 (Fig. 8, 9) geringer zu halten, ist sie mit einem kegelförmigen Hohlleiter 24 versehen.

Zur Erhöhung der Effektivität der Wellenwirkung auf eine Schicht ist die Wirbelkammer 3 (Fig. 10) mit einer Resoanzkammer 25 versehen, in der ein Kolben 26 mit einer Stange 27 untergebracht ist. Die Stange 27 ist mit der Resonanzkammer 25 mittels einer Schraubenverbindung verbunden. Durch Einund Ausschrauben der Stange 27 wird das Volumen der Resonanzkammer 25 und folglich auch die Amplitudenfrequenzkennlinie der Einrichtung geändert.

Um die Amplitude der erzeugten Wellen und die Effektivität der Wellenwirkung auf eine Schicht zu erhöhen, ist der Hohlraum der Wirbelkammer 3 (Fig. 11) in Kugelform ausgebildet.

Die erfindungsgemäße Einrichtung zur Reinigung der bohrlochnahen Zone arbeitet wie folgt. Das Arbeitsmedium (Flüssigkeit, Gas oder Mehrphasenflüssigkeit) wird durch die Rohre 14 (Fig. 1) in den Eintrittskanal 2 gefördert, von wo aus sie durch die tangential gerichteten Kanäle 4 in die Wirbelkammer 3 einströmt. In der Wirbelkammer 3 beginnt die Flüssigkeit mit einer hohen Rotationsfrequenz (in Grenzen von 10³ bis 1,5.10³ s⁻¹) umzulaufen. Hierbei werden im Austrittskanal 5 hydroakustische Wellen erzeugt. Ferner wird der turbulent pulsierende Strom aus dem Austrittskanal 5 mit einer hohen Geschwindigkeit in tangential divergierenden Richtungen, wie dies in Fig. 1. und 12 angedeutet ist, gefördert und strömt in den Ringkanal 9 ein. Die Flüssigkeit wird aus dem Ringkanal 9 mit einer hohen Geschwindigkeit nach oben gerichtet und kommt in einen Ringraum - eine Mischkammer 11 - und reißt die injizierte Flüssigkeit aus der bohrlochnahen Zone mit. In der Kammer 11 werden die Geschwindigkeiten der durchzumischenden Ströme ausgeglichen, und die kinetische Energie des Arbeitsstroms wird zum Teil in die Potentialenergie der durchgemischten Strömung umgesetzt. Die weitere Umwandlung der kinetischen Energie der durchgemischten Strömung in eine Druckenergie erfolgt im Hohlraum des Diffusors 12. Auf solche Weise wird im Ringraum der Effekt einer Strahlpumpe realisiert, und in der Zone einer produktiven Schicht wird eine zusätzliche Depression geschaffen. Hierbei wird die produktive Schicht zugleich einer Depressions- und einer Wellenwirkung ausgesetzt. Hierbei entstehen in der bohrlochnahen Zone mechanische Aktivierungsvorgänge mit Anzeichen verschiedener nichtlinearer Effekte, von denen das Auftreten einer hydrodynamischen und hydroakustischen Kavitation der wichtigste ist.

Beim Vorhandensein der toroidalen Resonanzkammer 21 (Fig. 6) wird der turbulent pulsierende Strom aus dem Austrittskanal 5 der Wirbelkammer 3 in tangential divergierenden Richtungen gefördert und läuft auf die scharfe Kante 23 auf. An der Eintrittskante 23 werden hydroakustische Schneidenton-Wellen geringer Amplitude und selbsterregter Biegungsschwingungen der Kante 23 selbst (wie bei Plattenstrahlern) erregt. In Fig. 6 ist die Schwingung der Eintrittskante 23 selbst gestrichelt angedeutet. Der radial-tangentiale Strom kommt teilweise in die toroidale Resonanzkammer 21. Die Biegungsschwingungen der Eintrittskante 23 bewirken eine Druckpulsation in der toroidalen Resonanzkammer 21. Der Ringkanal 22 dient zum Ein- und Austritt der Flüssigkeit. Im Zusammenhang damit unterbricht der aus der toroidalen Resonanzkammer 21 austretende Strom den eintretenden Strom mit der Schwingungsfrequenz der Eintrittskante 23, weshalb an der Kante 23 zusätzlich hydroakustische Wellen erzeugt werden.

Zur Erregung intensiver hydroakustischer Wellen ist es notwendig, daß die Eigenfrequenzen sämtlicher Quellen der Wellenerzeugung und sämtlicher im Generator befindlichen Resonatoren betragsmäßig einander gleich oder nahe sind, d.h.${\text{f}}_{\text{1}} {\text{f}}_{\text{2}} {\text{f}}_{\text{3}} \text{,}$ worin f₁, f₂, f₃ die jeweiligen eigene Schwingungsfrequenzen der Wirbelkammer 3, der Platte der Eintrittskante 23, der toroidalen Resonanzkammer 21 sind.

Die hydroakustischen Wellen und die Kavitationseffekte in der bohrlochnahen Zone führen zu einer Zerstörung verschiedener Ablagerungen an der Bohrlochwand und zur Reinigung der verstopften Porenkanäle einer Erdölschicht. Die Depressionseinwirkung aktiviert die Entstehung der Kavitation, beschleunigt den Zufluß eines Schichterdöls zum Bohrloch, trägt zur Entfernung von Reinigungsprodukten aus den Porenkanälen bei. Darüber hinaus wirkt sich das Wellenfeld auf eine Verringerung der Viskosität von Schichtfluid und Erdöl beträchtlich aus, während die gleichzeitige Depressionswirkung deren Zufluß zum Bohrloch vergrößert.

### Industrielle Anwendbarkeit

Die erfindungsgemäße Einrichtung kann zur Reinigung der bohrlochnahen Zone einer Schicht bei Einpreßbohrungen verwendet werden, um die Aufnahmefähigkeit der Schicht zu erhöhen. Ohne konstruktive Änderungen kann sie als Wellendispergator, -emulgator, -homogenisator von Mehrphasenflüssigkeiten, für ein Dispergieren der Bohrspülung und der Zementschlämme unmittelbar in der Bohrung bei der Durchführung der technologischen Arbeitsgänge eingesetzt werden.

## Patentansprüche

1. Einrichtung zur Reinigung einer bohrlochnahen Zone, die einen Hohlkörper (1) mit einer in diesem angeordneten Baugruppe zur Erzeugung von hydrodynamischen Wellen enthält, bei der eine sich in Längsrichtung des Hohlkörpers (1) erstreckende Wirbelkammer (3) mit dem Hohlraum des Hohlkörpers (1) durch tangential angeordnete Eintrittskanäle (4) verbunden ist und einen sich kegelig verjüngenden Austrittskanal (5) in der Längsrichtung aufweist, und bei der sich die Eintrittskanäle (4) im Bereich der dem Austrittskanal (5) entgegengesetzten Seite befinden,
**dadurch gekennzeichnet,**
daß die Baugruppe mindestens eine zusätzliche Wirbelkamer (16,17) aufweist, die in Strömungsrichtung vor der Wirbelkammer (3) angeordnet und mit dem Hohlraum des Hohlkörpers (1) ebenfalls durch tangential angeordnete Eintrittskanäle (19,20) verbunden ist und zwei sich kegelig verjüngende, entgegengesetzt gerichtete Austrittskanäle (18) aufweist, die im wesentlichen rechtwinkelig zur Längsrichtung des Hohlkörpers (1) verlaufen.

2. Einrichtung nach Anspruch 1,
**dadurch gekennzeichnet,**
daß die im wesentlichen tangential angeordneten Eintrittskanäle (19, 20) der zusätzlichen Wirbelkammer (16, 17) unter einem Winkel zu deren Achse ausgeführt und nach entgegengesetzten Seiten gerichtet sind.

3. Einrichtung nach ansrpuch 1 oder 2,
**dadurch gekennzeichnet,**
daß zwei zusätzliche Wirbelkammern (16, 17) innerhalb des Hohlkörpers (1) vor der am Ende desselben angeordneten Wirbelkammer (3) angeordnet sind.

4. Einrichtung nach einem der Ansprüche 1-3,
**dadurch gekennzeichnet,**
daß der Hohlraum der Wirbelkammer (3) kugelförmig ausgebildet ist.

5. Einrichtung nach einem der vorhergehenden Ansprüche,
**dadurch gekennzeichnet,**
daß in der Wand der Wirbelkammer (3) auf dem Abschnitt der Anordnung ihres Austrittskanals (5) eine toroidale Resonanzkammer (21) angeordnet ist, deren Eintrittskanal (22) im Bereich des Austrittskanals (5) aus der Wirbelkammer (3) angeordnet ist und gleichzeitig deren Austrittskanal bildet.

6. Einrichtung nach Anspruch 5,
**dadurch gekennzeichnet,**
daß der Eintrittskanal (22) aus der Resonanzkammer (21) eine scharfe Eintrittskante (23) aufweist.

7. Einrichtung nach einem der vorhergehenden Ansprüche,
**dadurch gekennzeichnet,**
daß im Unterteil der Wirbelkammer (3) eine abgerundete Leitschaufel (8) in der Weise angeordnet ist, daß zwischen der äußeren Stirnfläche der Wirbelkammer (3) und der ihr zugekehrten Innenfläche der Leitschaufel (8) ein Ringkanal (9) gebildet ist.

8. Einrichtung nach einem der vorhergehenden Ansprüche,
**dadurch gekennzeichnet,**
daß die Wirbelkammer (3) im Bereich der dem Austrittskanal (5) entgegengesetzten Seite einen im wesentlichen in Längsrichtung verlaufenden hohlkegelförmigen Reflektor (24) aufweist, dessen Kegelverjüngung seiner Seitenflächen sich aus der Beziehung$\text{θ' < ϕ < 20'}$ ergibt,
worin ϕ die Kegelverjüngung der Seitenflächen des Reflektors (24) und
θ' der kritische Gleitwinkel einer in der Wirbelkammer (3) erzeugten, auf den Reflektor (24) einfallenden Welle sind.

9. Einrichtung nach einem der vorhergehenden Ansprüche,
**dadurch gekennzeichnet,**
daß der Hohlraum der Wirbelkammer 83) mit einer Resonanzkammer (25) verbunden, in der sich ein in Längsrichtung verstellbarer Kolben (26) mit einer Stange (27) befindet.

## Claims

1. A device for cleaning a well-bore-surrounding zone comprising a hollow body (1) with an assembly being disposed therein for generating hydrodynamic waves, wherein a whirl chamber (3) extending in the longitudinal direction of hollow body (1) is connected with the cavity of the hollow body (1) via tangentially disposed entrance channels (4) and comprises a conically tapering exit channel (5) in the longitudinal direction and wherein the entrance channels (4) are situated in the region of the side opposite the exit channel (5)
**characterized in**
that the assembly comprises at least one additional whirl chamber (16, 17) which is disposed in the flow direction before the whirl chamber (3) and connected with the cavity of the hollow body (1) via tangentially disposed entrance channels (19, 20) and comprises two conically tapering, oppositely directed exit channels (18) extending substantially perpendicularly to the longitudinal direction of the hollow body (1).

2. A device according to claim 1,
**characterized in**
that the substantially tangentially disposed entrance channels (19, 20) of the additional whirl chamber (16, 17) are realized under an angle with respect to the axis thereof and directed to opposite sides.

3. A device according to claim 1 or 2,
**characterized in**
that two additional whirl chambers (16, 17) are disposed within the hollow body (1) before the whirl chamber (3) disposed at the end thereof.

4. A device according to any of claims 1-3,
**characterized in**
that the cavity of the whirl chamber (3) is formed to be spherical.

5. A device according to any of the preceding claims,
**characterized in**
that a toroidal resonance chamber (21) is disposed in the wall of the whirl chamber (3) on the section where the exit channel (5) thereof is disposed, the entrance channel (22) of said resonance chamber (21) being disposed in the region of the exit channel (5) from the whirl chamber (3) and at the same time constituting the exit channel thereof.

6. A device according to claim 5,
**characterized in**
that the entrance channel (22) from the resonance chamber (21) comprises a sharp entrance edge (23).

7. A device accorrding to any of the preceding claims,
**characterized in**
that a rounded guide blade (8) is disposed in the lower part of the whirl chamber (3) in such a manner that an annular channel (9) is formed between the outer front face of the whirl chamber (3) and the inner surface of the guide blade (8) facing it.

8. A device according to any of the preceding claims,
**characterized in**
that the whirl chamber (3) comprises, in the region of the side opposite to the exit channel (5), a hollow-conical reflector (24) substantially extending in the longitudinal direction whose conical tapering for its side faces results from the relation$\text{Θ < ϕ < 20',}$ wherein ϕ is the conical tapering of the side faces of the reflector (24) and Θ' is the critical gliding angle of a wave being generated in the whirl chamber and incident on the reflector (24).

9. A device according to any of the preceding claims,
**characterized in**
that the cavity of the whirl chamber (3) is connected with a resonance chamber (25) wherein a piston (26) being adjustable in the longitudinal direction and comprising a rod (27) is situated.

## Revendications

1. Dispositif de nettoyage d'une zone proche d'un trou de forage, qui comporte un corps creux (1) avec un ensemble placé dans celui-ci destiné à produire des ondes hydrodynamiques, dans lequel une chambre de tourbillonnement (3) communique avec la cavité du corps creux (1) par des canaux d'entrée (4) disposés tangentiellement et comporte, dans la direction longitudinale, un canal de sortie (5) se rétrécissant coniquement, et dans lequel les canaux d'entrée (4) se trouvent dans la zone du côté opposé au canal de sortie (5),
caractérisé
en ce que l'ensemble comporte au moins une chambre de tourbillonnement (16, 17) supplémentaire, qui est disposée dans le sens d'écoulement, devant la chambre de tourbillonnement (3) et communique avec la cavité du corps creux (1), également par des canaux d'entrée (19, 20) disposés tangentiellement, et comporte deux canaux de sortie (18) se rétrécissant coniquement, orientés en sens contraires, qui s'étendent sensiblement à angle droit par rapport à la direction longitudinale du corps creux (1).

2. Dispositif selon la revendication 1,
caractérisé
en ce que les canaux d'entrée (19, 20), disposés sensiblement tangentiellement, sont réalisés sous un angle par rapport à leur axe et sont orientés vers des côtés opposés.

3. Dispositif selon la revendication 1 ou 2,
caractérisé
en ce que deux chambres de tourbillonnement (16, 17) supplémentaires sont placées à l'intérieur du corps creux, devant la chambre de tourbillonnement (3), placée à l'extrémité de celui-ci.

4. Dispositif selon l'une des revendications 1 à 3,
caractérisé
en ce que la cavité de la chambre de tourbillonnement (3) est sphérique.

5. Dispositif selon l'une des revendications précédentes,
caractérisé
en ce que dans la paroi de la chambre de tourbillonnement (3), sur la portion de la disposition de son canal de sortie (5), est placée une chambre de résonance (21) toroïdale, dont le canal d'entrée (22) est placé dans la zone du canal de sortie (5) hors de la chambre de tourbillonnement (3), et forme en même temps son canal de sortie.

6. Dispositif selon la revendication 5,
caractérisé
en ce que le canal d'entrée (22) hors de la chambre de résonance (21) présente une arête d'entrée vive (23).

7. Dispositif selon l'une des revendications précédentes,
caractérisé
en ce que dans la partie inférieure de la chambre de tourbillonnement (3) est placée une pale de guidage (8) arrondie, de telle sorte qu'entre la face frontale extérieure de la chambre de tourbillonnement (3) et la face intérieure, tournée vers celle-ci, de la pale de guidage (8), est formé un canal annulaire (9).

8. Dispositif selon l'une des revendications précédentes,
caractérisé
en ce que la chambre de tourbillonnement (3) présente, dans la zone du côté opposé au canal de sortie (5), un réflecteur (24) de forme conique creuse, s'étendant sensiblement dans la direction longitudinale, dont le rétrécissement conique de ses faces latérales résulte de la relation$\text{Θ' < ϕ < 20°}$ dans laquelle ϕ est le rétrécissement conique des faces latérales du réflecteur (24) et
Θ' est l'angle de glissement critique d'une onde produite dans la chambre de tourbillonnement (3), arrivant sur le réflecteur (24).

9. Dispositif selon l'une des revendications précédentes,
caractérisé
en ce que la cavité de la chambre de tourbillonnement (3) communique avec une chambre de résonance (25), dans laquelle se trouve un piston (26), déplaçable dans la direction longitudinale, avec une tige (27).
